# EUROPÄISCHE PATENTSCHRIFT

(11) **EP 1 180 575 B1**
(45) Veröffentlichungstag und Bekanntmachung des Hinweises auf die Patenterteilung: **23.01.2008**
(21) Anmeldenummer: 01119447.9
(22) Anmeldetag: 13.08.2001
(51) Int. Cl.: E06B 9/52, E05F 1/12

(54) **Vorsatztür mit Schliessmechanismus**
Additional door
Porte additionnelle

(30) Priorität: 16.08.2000 DE 10039829
(43) Veröffentlichungstag der Anmeldung: 20.02.2002
(73) Patentinhaber: Lämmermann, Gerd, 90453 Nürnberg (DE)
(72) Erfinder: Lämmermann, Gerd, 90453 Nürnberg (DE)
(74) Vertreter: Blaumeier, Jörg

(56) Entgegenhaltungen:
- DE-A1- 3 139 277
- DE-A1- 4 426 274
- DE-A1- 19 518 450

## Beschreibung

Die Erfindung betrifft eine Vorsatztür mit einem Rahmen mit einer darin angebrachten Füllung und mit einem Federelement, welcher Rahmen mittels mehrerer Scharniere an einem Türstock oder -rahmen drehbar angebracht oder anbringbar ist, wobei zwischen dem Rahmen und dem Türstock oder -rahmen ein Federelement angebracht oder anbringbar ist, das beim Öffnen der Vorsatztür tordiert wird und bei losgelassener Tür durch die Wirkung der in dem Federelement gespeicherten Energie die Vorsatztür selbsttätig schließt.

Solche Befestigungssysteme sind bekannt und werden beispielsweise bei Vorsatztüren in Form leichter Insektenschutzgitter eingesetzt. Als Füllung wird ein Fiberglasgewebe oder eine Gewebebespannung verwendet, um das Eindringen von Insekten in das Hausinnere zu verhindern. Derartige Vorsatztüren werden üblicherweise außenseitig an dem Türstock oder Türrahmen angebracht und ermöglichen die problemlose Öffnung der Haustür nach innen. Gleichzeitig schützt die außenseitig angebrachte Vorsatztür vor einfliegenden Insekten.

Wenn man durch die Tür hindurch gehen will, kann der außenseitig angebrachte Rahmen aufgeschwenkt werden. Zu diesem Zweck weist der Rahmen an einer Längsseite mehrere Scharniere auf, die gleichzeitig zur Befestigung des Rahmens an dem Tür- oder Fensterstock dienen. Nach dem Hindurchgehen durch die Tür kann diese wieder geschlossen werden. Es hat sich in der Praxis gezeigt, dass von Kindern das Schließen der Tür häufig vergessen wird, so dass die Schutzfunktion vor einfliegenden Insekten nicht gegeben ist. Es kann auch der Fall eintreten, dass die Tür zwar angelehnt wird, jedoch nicht vollständig an dem Türstock oder -rahmen anliegt, so dass ein schmaler Öffnungsspalt bleibt, der es Insekten ermöglicht, in das Haus zu gelangen.

Aus DE 31 39 277 A1 ist eine Vorsatztür der eingangs genannten Art bekannt. Ein tordierbares Federelement in Form eines Torsionsstabpaketes ist mit einem Ende an einem mit der Tür drehbaren Scharnierzapfen und mit dem anderen Ende an einem am Türstock oder -rahmen festzulegenden Aufnahmebeschlag gehaltert.

Wird die Tür geöffnet, so wird das Torsionsstabfederpaket tordiert und gespannt, so dass die Tür automatisch wieder geschlossen werden kann. Die Montage gestaltet sich im Hinblick auf die exakte Positionierung des Torsionsstabfederpaketes und der es halternden Bauteile schwierig.

Aus DE 195 18 450 A1 ist eine Möbeltür mit einem Scharnier bekannt, das vertikal verschiebbar am Türrahmen gehaltert ist. Einen automatischen Schließmechanismus beschreibt diese Druckschrift nicht. Schließlich ist aus DE 44 26 274 A1 ein Türschließer bekannt.

Der Erfindung liegt damit das Problem zugrunde, eine Vorsatztür der eingangs genannten Art anzugeben, die die genannten Nachteile vermeidet und insbesondere ein sicheres Schließen der Tür gewährleistet.

Zur Lösung dieses Problems ist bei der erfindungsgemäßen Vorsatztür gemäß Anspruch 1 vorgesehen, dass an der Vorsatztür und an dem Türstock oder -rahmen ein jeweils einen Endabschnitt des Federelements aufnehmender Aufnahmebeschlag angeordnet ist, wobei zumindest der an der Vorsatztür angeordnete Aufnahmebeschlag entlang des vertikalen Rahmenprofils verschiebbar und lösbar befestigbar ist. Auf diese Weise wird ein vollkommen automatisches Schließen der Vorsatztür erzielt, auch wenn der Benutzer vergißt, die Tür zu schließen.

Es ist besonders zweckmäßig, wenn das Federelement als Torsionsstab ausgebildet und mit seinem ersten Endabschnitt drehfest mit dem Rahmen der Vorsatztür und mit seinem zweiten Endabschnitt drehfest mit dem Türstock oder -rahmen verbunden bzw. verbindbar ist. Durch die Verwendung eines Torsionsstabs lässt sich ein besonders platzsparender Aufbau schaffen. Der Torsionsstab wird in der Nähe der Drehachse der Vorsatztür angebracht, so dass die Längsachse des Torsionsstabs im Wesentlichen parallel zur Drehachse der Vorsatztür angeordnet ist. Dadurch ergibt sich der Vorteil eines sehr geringen Platzbedarfs und einer geringen Einbautiefe. Dieses Merkmal ist besonders wichtig, da derartige Türen sehr häufig auf der Außenseite durch ein Rollo verschließbar sind. Die Vorsatztür mitsamt dem Torsionsstab muß also besonders platzsparend aufgebaut sein, um das Schließen eines Rollos oder einer Jalousie zu ermöglichen. Dementsprechend wird bei der erfindungsgemäßen Vorsatztür die Drehbewegung der Vorsatztür in eine Torsionsbewegung des Torsionsstabs umgewandelt. Im Gegensatz zu bekannten Türschließern wird bei der erfindungsgemäßen Vorsatztür die Einbautiefe nicht erhöht.

Zweckmäßig weist der Torsionsstab zumindest außerhalb seiner Endabschnitte einen runden Querschnitt auf. Die Verwendung runder Stäbe bietet den Vorteil, dass genormte Halbzeuge verwendet werden können, die entsprechend kostengünstig sind.

Der Aufnahmebeschlag kann so ausgebildet sein, dass das Federelement, bzw. der Torsionsstab in den Aufnahmebeschlag einsteckbar ist. Die Montage beschränkt sich dadurch auf die Befestigung der beiden Aufnahmebeschläge an dem Türstock oder -rahmen sowie an der Vorsatztür. Die erfindungsgemäße Vorsatztür ist besonders einfach montierbar, wenn zumindest der an der Vorsatztür angeordnete Aufnahmebeschlag entlang des vertikalen Rahmenprofils verschiebbar und lösbar befestigbar ist. Für diesen Zweck eignen sich Vorsatztüren, insbesondere bei denen zumindest das in der Nähe der Drehachse angeordnete vertikale Rahmenprofil der Vorsatztür eine ein- oder beidseitig hinterschnittene Nut aufweist, in die ein entsprechend gegengleich ausgebildetes Nutstück des Aufnahmebeschlags einsetzbar und mittels eines Befestigungsmittels klemmbar befestigbar ist. Ein derartiges Befestigungssystem ist beispielsweise aus der nachveröffentlichten Patentanmeldung DE 199 61 980.8 bekannt. Der zweite, an dem Türstock oder -rahmen angeordnete Aufnahmebeschlag wird ortsfest befestigt, beispielsweise mit dem Rahmen verschraubt.

In einer Weiterbildung der Erfindung ist vorgesehen, dass an jedem Endabschnitt des Torsionsstabs zwei zueinander parallele Flächen durch Umformen ausgebildet sind, die in entsprechend gegengleich geformte Einstecköffnungen der Aufnahmebeschläge einsteckbar sind. Dieser Umformprozess ist erforderlich, damit der Torsionsstab ein Drehmoment übertragen kann. Die beiden Parallelflächen sind beispielhaft zu verstehen, die Erfindung ist jedoch nicht darauf beschränkt. Es sind weitere Modifikationen denkbar, der Torsionsstab kann z. B. an seinen Enden auch quadratisch oder sternförmig ausgebildet sein und in entsprechend passende Aufnahmebeschläge einsteckbar sein. Die Verwendung zweier zueinander paralleler Flächen bietet zusätzlich den Vorteil der leichten Herstellbarkeit.

Mit einer derartigen erfindungsgemäßen Vorsatztür wird bereits ein zuverlässiges Schließen ermöglicht. Der Torsionsstab wird beim Öffnen der Tür tordiert und dreht sich anschließend bei losgelassener Tür in seine Ausgangslage zurück. Aufgrund von Reibungsverlusten in den Scharnieren und durch die Materialdämpfung kann jedoch der Fall eintreten, dass die Vorsatztür nach dem Ende der Schließbewegung noch nicht vollständig geschlossen ist. Vorzugsweise ist der Torsionsstab daher unter einer Vorspannung montierbar. Bei der Montage wird dem Torsionsstab ein Moment eingeprägt, so dass auch bei vollständig geschlossener Tür zumindest eine kleines Restmoment auf die Vorsatztür ausgeübt wird, das diese in der Ruhestellung hält.

Daher werden Vorsatztüren bevorzugt, bei denen die parallelen Flächen des ersten Endabschnitts des Torsionsstabs gegenüber denen des zweiten Endabschnitts bezüglich der Längsachse des Torsionsstabs um einen bestimmten Drehwinkel verdreht sind. Dieser Drehwinkel wird bei der Herstellung des Torsionsstabs bei dem Umformprozess berücksichtigt. Auf diese Weise kann der Torsionsstab bei geschlossener Tür so eingebaut werden, dass er ein schließendes Moment auf die Vorsatztür ausübt. Auf die Vorsatztür wirkt also ständig eine gewisse Vorspannung, die auch bei leichteren Windböen ein ungewolltes Öffnen der Vorsatztür verhindert.

Besonders günstig sind Drehwinkel, die zwischen 5° und 20° betragen, vorzugsweise wird ein Drehwinkel von 10° gewählt. Die Angabe des Drehwinkels hängt selbstverständlich von dem Durchmesser und der Länge des Torsionsstabs ab. Die genannten Drehwinkel beziehen sich auf einen Durchmesser von 3 mm und eine Torsionsstablänge von 700 mm. Wird von diesen Parametern abgewichen, muss der Drehwinkel entsprechend angepasst werden. Die Federkonstante des Torsionsstabs kann durch seine Länge oder auch durch die Wahl eines anderen Querschnitts eingestellt werden. Bei größeren bzw. schwereren Vorsatztüren ist auch ein entsprechend stärkerer Torsionsstab zu verwenden.

Mit der erfindungsgemäßen Vorsatztür lässt sich ein maximaler Öffnungswinkel von 110° bis 130° erreichen, wobei ein Öffnungswinkel von 120° bevorzugt wird.

Im Hinblick auf die Korrosionsbeständigkeit empfiehlt es sich, den Torsionsstab aus Stahl, insbesondere aus einem rostfreien Stahl herzustellen. Für die Aufnahmebeschläge kann eine Leichtmetall-Legierung verwendet werden.

Weitere Vorteile und Eigenschaften der Erfindung werden im Folgenden anhand eines besonders geeigneten Ausführungsbeispiels unter Bezugnahme auf die Figuren näher erläutert. Die Figuren sind schematische Darstellungen und zeigen:
- Fig. 1: einen Schnitt durch eine erfindungsgemäße Vorsatztür im Bereich eines Aufnahmebeschlags;
- Fig. 2: eine perspektivische Teilansicht einer erfindungsgemäßen Vorsatztür, die über einen Torsionsstab mit dem Türrahmen gekoppelt ist;
- Fig. 3: einen Schnitt durch einen Aufnahmebeschlag für einen Torsionsstab;
- Fig. 4a: einen Torsionsstab, wobei nur die Endabschnitte dargestellt sind;
- Fig. 4b: den Torsionsstab nach Fig. 4a in einer um 90° gedrehten Ansicht;
- Fig. 4c: den Torsionsstab nach Fig. 4a entlang der Linie I - I geschnitten, wobei die Pfeile die Blickrichtung angeben;
- Fig. 4d: den Torsionsstab nach Fig. 4a entlang der Linie II - II geschnitten;
- Fig. 4e: den Torsionsstab nach Fig. 4a entlang der Linie III - III geschnitten.

Fig. 1 zeigt einen Schnitt durch eine Vorsatztür 1 im Bereich eines Aufnahmebeschlags 2. Die Vorsatztür 1 ist an einem Türrahmen 5 befestigt. Wie in Fig. 1 zu erkennen ist, liegt an dem Türrahmen 5 eine aufschwenkbare Tür 6 mit einer Verglasung 7 an, die in geschlossener Stellung gezeigt ist. Die Tür 6 und die Vorsatztür 1 sind an gegenüberliegenden Türpfosten befestigt, wobei die Tür 6, bei der es sich um eine Eingangstür eines Haus handeln kann, nach innen und die Vorsatztür 1 nach außen aufschwenkbar ist. Die Vorsatztür ist wie üblich mittels geeigneter Scharnierverbindungen, wie sie z. B. aus der Patentanmeldung 199 61 980.8, auf die ausdrücklich Bezug genommen wird, am Rahmen befestigt. Von der Vorsatztür 1 ist nur der für die Erfindung relevante Bereich dargestellt. Dabei handelt es sich um den Bereich des senkrechten Rahmenprofils 8 in der Nähe der Drehachse der Vorsatztür 1. Das Rahmenprofil 8 ist ein Hohlprofil, vorzugsweise aus Aluminium, das auf einer Seite eine Aufnahme 9 für ein Maschengewebe 10 aufweist. Das Maschengewebe 10, das ebenfalls nur in dem relevanten Ausschnitt dargestellt ist, erstreckt sich über die gesamte rechteckige Rahmenfläche, die von mehreren Rahmenprofilen 8 gebildet wird. Auf seiner Rückseite weist das Rahmenprofil 8 eine hinterschnittene Nut 11 auf, die sowohl zur Befestigung von nicht dargestellten Scharnieren als auch zur Befestigung des oberen Aufnahmebeschlags 2 und des unteren Aufnahmebeschlags 3 dient. Die nicht dargestellten Scharniere dienen zur Befestigung der Vorsatztür 1 an dem Türrahmen 5.

Der obere Aufnahmebeschlag 2 weist eine augenförmige Ausnehmung 12 auf, in die ein Torsionsstab 4 eingesetzt ist. Der Torsionsstab 4 ist senkrecht zur Schnittebene angeordnet, so dass er nur im Querschnitt gezeigt ist. Das untere Ende des Torsionsstabs 4 ist in eine entsprechende Ausnehmung des unteren Aufnahmebeschlags 3 eingesetzt. Dieser Aufnahmebeschlag 3 ist über ein Verbindungsmittel, das in dem dargestellten Ausführungsbeispiel als Schraube 13 ausgebildet ist, mit dem Türrahmen 5 verschraubt. Die Aufnahmebeschläge 2, 3 können identisch sein, alternativ können sie sich aber auch hinsichtlich der Befestigung an dem Türrahmen bzw. an dem Rahmenprofil unterscheiden.

Fig. 2 zeigt eine perspektivische Teilansicht der Vorsatztür 1, aus der die Wirkungsweise des Torsionsstabs 4 hervorgeht. Von der Vorsatztür 1 ist lediglich ein Abschnitt des Rahmenprofils 8 dargestellt. Die nicht dargestellten Befestigungsscharniere für die Vorsatztür sind oberhalb und unterhalb des gezeigten Ausschnitts angeordnet. Die Drehachse der Befestigungsscharniere fällt in etwa mit der Längsachse des Torsionsstabs 4 zusammen. In dem dargestellten Ausführungsbeispiel ist die Vorsatztür 1 teilweise geöffnet. Wird die Vorsatztür 1 aus ihrer Ruhelage geschwenkt und damit geöffnet, dann wird der obere Aufnahmebeschlag 2, der an dem türseitigen Rahmenprofil 8 ortsfest angebracht ist, ebenfalls gedreht. Der Aufnahmebeschlag 2 ist andererseits mit dem oberen Ende des Torsionsstabs 4 verbunden. Das untere Ende des Torsionsstabs 4 ist ebenfalls drehfest in dem unteren Aufnahmebeschlag 3 eingesteckt, der ortsfest an dem Türrahmen 5 angebracht ist. Beim Öffnen der Vorsatztür 1 wird über den Aufnahmebeschlag 2 ein Moment in den Torsionsstab 4 eingeleitet. Es handelt sich also um die Torsion eines einseitig eingespannten Stabes. Dementsprechend führt das Öffnen der Vorsatztür 1 zu einer Torsion des Torsionsstabs 4. Diese Torsion liegt allerdings im linearelastischen Bereich, so dass die Torsion abgesehen von Reibungseinflüssen vollkommen reversibel ist. Wird nun die geöffnete Vorsatztür 1 in der in Fig. 2 dargestellten Lage losgelassen, übt der Torsionsstab 4 ein rückstellendes Moment auf die drehbewegliche Vorsatztür 1 aus. Dementsprechend kommt es zu einer Umkehr der Drehbewegung und die Vorsatztür 1 schließt selbsttätig, bis sie ihre Ausgangsposition erreicht hat.

Fig. 3 zeigt einen horizontalen Schnitt durch den Aufnahmebeschlag 2 für den Torsionsstab 4. Es handelt sich dabei um den mit dem Rahmenprofil 8 verbundenen Aufnahmebeschlag. Dieser weist ein L-förmiges Profil auf, an einem Ende ist die augenförmige Ausnehmung 12 ausgebildet. Um eine drehfeste Kopplung der Vorsatztür 1 mit dem Torsionsstab 4 zu ermöglichen, weist die Ausnehmung 12 zwei zueinander parallele Flächen 14, 15 auf, die über Kreisabschnitte miteinander verbunden sind. In die Ausnehmung 12 wird ein Ende des Torsionsstabs 4 eingesteckt, das entsprechend gegengleich ausgeformt ist. An dem Ende des anderen Schenkels des Aufnahmebeschlags 2 sind Nutabschnitte 16, 17 angeformt, die in die hinterschnittene Nut 11 des Rahmenprofils 8 eingreifen. Zwischen den Nutstücken 16, 17 ist eine Durchgangsbohrung 18 angeordnet, die eine Klemmbefestigung des Aufnahmebeschlags 2 in der Nut 11 ermöglicht, auf die nicht näher eingegangen wird. Der Aufnahmebeschlag 2 wird aus einem stranggepresseten Aluminiumprofil hergestellt.

Fig. 4a ist eine Darstellung des Torsionsstabs 4, wobei dessen mittlerer Abschnitt nicht dargestellt ist. Der Torsionsstab 4 ist aus einem Rundstahl hergestellt, an seinen Endabschnitten 19, 20 sind zwei Parallelflächen ausgebildet, so dass die Endabschnitte 19, 20 in die Ausnehmungen 12 der Aufnahmebeschläge 2 und 3 einsteckbar sind.

Fig. 4b zeigt den Torsionsstab nach Fig. 4a in einer um 90° gedrehten Ansicht. Wie den Fig. 4a und 4b zu entnehmen ist, liegen die jeweiligen Parallelflächen an einem Endabschnitt des Torsionsstabs 4 nicht symmetrisch zu denen des anderen Endabschnitts, sondern sie sind um einen bestimmten Drehwinkel α bezüglich der Längsachse des Torsionsstabs 4 zueinander verdreht.

Das Profil des Torsionsstabs 4 wird durch die in den Fig. 4c, 4d und 4e dargestellten Schnitte erläutert.

Fig. 4c zeigt den Torsionsstab entlang der Linie I - I in Fig. 4a geschnitten, wobei die Pfeile die Blickrichtung angeben. Die Parallelflächen 21, 22 des oberen Endabschnitts 19 sind um den Drehwinkel α, der in dem dargestellten Ausführungsbeispiel ca. 10° beträgt, gegenüber der Symmetrieachse verdreht.

Fig. 4d zeigt den Torsionsstab nach Fig. 4a entlang der Linie II - II geschnitten, der in diesem Bereich nicht verformt ist und einen runden Querschnitt aufweist.

Fig. 4e zeigt den Torsionsstab entlang der Linie III - III geschnitten. Der Querschnitt entspricht identisch dem in Fig. 4c gezeigten und weist ebenfalls zwei Parallelflächen 23, 24 auf. Zwischen dem oberen Endabschnitten 19 und dem unteren Endabschitt 20 ist dementsprechend ein bestimmter Drehwinkel fest eingestellt. Auf diese Weise lässt sich beim Einbau des Torsionsstabs 4 eine Vorspannung, genauer gesagt ein Vorspannmoment erzeugen, das bei geschlossener Vorsatztür 1 ständig ein schließendes Moment ausübt. Die Montage des Torsionsstabs 4 erfolgt auf einfache Weise, in dem der untere Abschnitt 20 in den ortsfest am Türrahmen 5 angebrachten Aufnahmebeschlag 3 eingesetzt wird. Der obere Aufnahmebeschlag 2 wird in die Nut 11 des Rahmenprofils 8 eingesetzt aber noch nicht fixiert, so dass er entlang der Nut 11 vertikal beweglich ist. Bei geschlossener Vorsatztür 1 liegen die Ausnehmungen 12 in dem oberen und unteren Aufnahmebeschlag 2, 3 exakt übereinander. Dementsprechend muss der obere Endabschnitt 19 des Torsionsstabs 4 zur Montage verdreht werden, damit er in den Aufnahmebeschlag 2 eingesetzt werden kann. Dazu wird mit einem geeigneten Werkzeug, beispielsweise einem Maulschlüssel, dessen lichte Weite den Abstand der beiden Parallelflächen 21, 22 entspricht, der obere Endabschnitt 19 des Torsionsstabs 4 gegriffen und tordiert, bis die Lage der Parallelflächen 21, 22 exakt zu der Ausnehmung 12 des Aufnahmebeschlags 2 ausgerichtet ist. Der Aufnahmebeschlag 2 kann auf dem Torsionsstab 4 aufgeschoben werden, wodurch die Montage abgeschlossen wird.

## Patentansprüche

1. Vorsatztür mit einem Rahmen mit einer darin angebrachten Füllung und mit einem Federelement, welcher Rahmen mittels mehrerer Scharniere an einem Türstock oder -rahmen drehbar angebracht oder anbringbar ist, wobei zwischen dem Rahmen (8) und dem Türstock oder -rahmen (5) ein Federelement (4) angebracht oder anbringbar ist, das beim Öffnen der Vorsatztür (1) tordiert wird und bei losgelassener Tür (1) durch die Wirkung der in dem Federelement (4) gespeicherten Energie die Vorsatztür (1) selbsttätig schließt, wobei an der Vorsatztür (1) und an dem Türstock oder -rahmen (5) ein jeweils einen Endabschnitt (19, 20) des Federelements (4) aufnehmender Aufnahmebeschlag (2, 3) angeordnet ist, **dadurch gekennzeichnet, dass** zumindest der an der Vorsatztür (1) angeordnete Aufnahmebeschlag (2) entlang des vertikalen Rahmenprofils (8) verschiebbar und lösbar befestigt ist.

2. Vorsatztür nach Anspruch 1, **dadurch gekennzeichnet, dass** das Federelement als Torsionsstab (4) ausgebildet und mit seinem ersten Endabschnitt (2) drehfest mit dem Rahmen (8) der Vorsatztür (1) und mit seinem zweiten Endabschnitt (3) drehfest mit dem Türstock oder -rahmen (5) verbunden bzw. verbindbar ist.

3. Vorsatztür nach Anspruch 2, **dadurch gekennzeichnet, dass** der Torsionsstab (4) zumindest außerhalb der Endabschnitte (19, 20) einen runden Querschnitt aufweist.

4. Vorsatztür nach einem der vorangehenden Ansprüche, **dadurch gekennzeichnet, dass** zumindest das in der Nähe der Drehachse angeordnete vertikale Rahmenprofil (8) der Vorsatztür (1) eine ein- oder beidseitig hinterschnittene Nut (11) aufweist, in die ein entsprechend gegengleich ausgebildetes Nutstück (16, 17) des Aufnahmebeschlags (2, 3) einsetzbar und mittels eines Befestigungsmittels klemmbar befestigbar ist.

5. Vorsatztür nach Anspruch 4, **dadurch gekennzeichnet, dass** das Befestigungsmittel als Madenschraube ausgebildet ist und in eine Durchgangsbohrung (18) im Bereich des Nutstücks (16, 17) des Aufnahmebeschlags (2) einschraubbar ist.

6. Vorsatztür nach einem der vorangehenden Ansprüche, **dadurch gekennzeichnet, dass** der an dem Türstock oder -rahmen (5) angeordnete Aufnahmebeschlag (3) ortsfest befestigt bzw. befestigbar ist.

7. Vorsatztür nach einem der Ansprüche 2 bis 6, **dadurch gekennzeichnet, dass** der Torsionsstab (4) unter einer Vorspannung montierbar ist.

8. Vorsatztür nach einem der Ansprüche 2 bis 7, **dadurch gekennzeichnet, dass** an jedem Endabschnitt (19, 20) des Torsionsstabs (4) zwei zueinander parallele Flächen (21, 22, 23, 24) durch Umformen ausgebildet sind, die in entsprechend gegengleich geformte Ausnehmungen (12) der Aufnahmebeschläge (2, 3) einsteckbar sind.

9. Vorsatztür nach Anspruch 8, **dadurch gekennzeichnet, dass** die parallelen Flächen (21, 22) des ersten Endabschnitts (19) des Torsionsstabs (4) gegenüber den Flächen (23, 24) des zweiten Endabschnitts (20) bezüglich der Längsachse um einen bestimmten Drehwinkel verdreht sind.

10. Vorsatztür nach Anspruch 9, **dadurch gekennzeichnet, dass** der Drehwinkel 5° bis 20°, vorzugsweise 10° beträgt.

11. Vorsatztür nach einem der Ansprüche 2 bis 10, **dadurch gekennzeichnet, dass** die Federkonstante durch die Länge des Torsionsstabs (4) und/oder durch die Wahl des Querschnitts einstellbar ist.

12. Vorsatztür nach einem der vorangehenden Ansprüche, **dadurch gekennzeichnet, dass** der maximale Öffnungswinkel der Vorsatztür (1) 110° bis 130°, insbesondere 120° beträgt.

13. Vorsatztür nach einem der Ansprüche 2 bis 12, **dadurch gekennzeichnet, dass** der Torsionsstab (4) aus Stahl ist.

14. Vorsatztür nach einem der vorangehenden Ansprüche, **dadurch gekennzeichnet, dass** die Aufnahmebeschläge (2, 3) aus einer Leichtmetalllegierung sind.

## Claims

1. Additional door having a frame with a filler incorporated therein and a spring element, the frame being mounted or mountable pivotably by means of plural hinges on a door jamb or frame, wherein between the frame (8) and the door jamb or frame (5) a spring element (4) is mounted or mountable, which is subjected to a torque upon opening of the additional door (1) and closes the additional door (1) automatically when this door (1) is released due to the effect of the energy stored in the spring element (4), wherein on the additional door (1) and on the door jamb or frame (5) a respective receiving fitting (2, 3) is provided which receives an end section (19, 20) of the spring element (4), **characterised in that** at least the receiving fitting (2) mounted on the additional door (1) is fixed so as to be displaceable along the vertical frame profile (8) and detachable.

2. Additional door according to claim 1, **characterised in that** the spring element is formed as a torque rod (4) and is connected or connectable non-rotatably with its first end section (2) to the frame (8) of the additional door (1) and with its second end section (3) non-rotatably to the door jamb or frame (5).

3. Additional door according to claim 2, **characterised in that** the torque rod (4) has a round cross-section at least outside the end sections (19, 20).

4. Additional door according to one of the preceding claims, **characterised in that** at least the vertical frame profile (8) of the additional door (1) disposed in the vicinity of the axis of rotation has a groove (11) undercut on one or both sides, into which a correspondingly diametrically opposingly formed groove member (16, 17) of the receiving fitting (2, 3) may be inserted and is fixable in a grippable manner by means of a fixing means.

5. Additional door according to claim 4, **characterised in that** the fixing means is formed as a grub screw and may be screwed into a through-bore (18) in the region of the groove member (16, 17) of the receiving fitting (2).

6. Additional door according to one of the preceding claims, **characterised in that** the receiving fitting (3) disposed on the door jamb or frame (5) is fixed or fixable in a permanent manner.

7. Additional door according to one of claims 2 to 6, **characterised in that** the torque rod (4) is mountable under a bias.

8. Additional door according to one of claims 2 to 7, **characterised in that** on each end section (19, 20) of the torque rod (4) two mutually parallel faces (21, 22, 23, 24) are formed by reshaping, which are insertable in correspondingly diametrically opposingly formed recesses (12) in the receiving fittings (2, 3).

9. Additional door according to claim 8, **characterised in that** the parallel faces (21, 22) of the first end section (19) of the torque rod (4) are twisted by a specified angle of rotation about the longitudinal axis with respect to the faces (23, 24) of the second end section (20).

10. Additional door according to claim 9, **characterised in that** the angle of rotation is 5° to 20°, preferably 10°.

11. Additional door according to one of claims 2 to 10, **characterised in that** the spring constant is adjustable by the length of the torque rod (4) and/or by selection of the cross-section.

12. Additional door according to one of the preceding claims, **characterised in that** the maximum angle of aperture of the additional door (1) is 110° to 130°, in particular 120°.

13. Additional door according to one of claims 2 to 12, **characterised in that** the torque rod (4) is composed of steel.

14. Additional door according to one of the preceding claims, **characterised in that** the receiving fittings (2, 3) are composed of a light metal alloy.

## Revendications

1. Porte additionnelle, comportant un cadre avec un remplissage agencé dans celui-ci et avec un élément ressort, lequel cadre est monté ou peut être monté de manière pivotante au moyen de plusieurs charnières sur un dormant ou bâti de porte, un élément ressort (4) étant monté ou pouvant être monté entre le cadre (8) et le dormant ou bâti de porte (5), lequel subit une torsion au moment de l'ouverture de la porte additionnelle (1) et ferme automatiquement la porte additionnelle (1) au moment du relâchement de la porte (1) sous l'effet de l'énergie stockée dans l'élément ressort (4), une ferrure de réception (2, 3), destinée à recevoir respectivement une partie d'extrémité (19, 20) de l'élément ressort (4) étant agencée sur la porte additionnelle (1) et sur le dormant ou bâti de porte (5), **caractérisée en ce qu'**au moins la ferrure de réception (2), agencée sur la porte additionnelle (1), est fixée de manière amovible et mobile le long du profilé vertical du cadre (8).

2. Porte additionnelle selon la revendication 1, **caractérisée en ce que** l'élément ressort est réalisé sous la forme d'une barre de torsion (4) et est assemblé ou peut être assemblé par sa première partie d'extrémité (2) de manière solidaire en rotation avec le cadre (8) de la porte additionnelle (1) et par sa deuxième partie d'extrémité (3) avec le dormant ou bâti de porte (5).

3. Porte additionnelle selon la revendication 2, **caractérisée en ce que** la barre de torsion (4), au moins en dehors des parties d'extrémité (19, 20), comporte une section ronde.

4. Porte additionnelle selon l'une quelconque des revendications précédentes, **caractérisée en ce qu'**au moins le profilé vertical du cadre (8) de la porte additionnelle (1), agencé à proximité de l'axe de rotation, comporte une rainure (11), qui est détalonnée sur un côté ou les deux côtés et dans laquelle un élément de rainure (16, 17), configuré avec une forme complémentaire correspondante dans la ferrure de réception (2, 3), peut être inséré et peut être fixé de manière bloquée par un moyen de fixation.

5. Porte additionnelle selon la revendication 4, **caractérisée en ce que** le moyen de fixation est réalisé sous la forme d'une vis sans tête et peut être vissé dans une forure débouchante (18), réalisée dans la zone de l'élément de rainure (16, 17) de la ferrure de réception (2).

6. Porte additionnelle selon l'une quelconque des revendications précédentes, **caractérisée en ce que** la ferrure de réception (3), agencée sur le dormant ou bâti de porte (5), est attachée ou peut être attachée de manière fixe.

7. Porte additionnelle selon l'une quelconque des revendications 2 à 6, **caractérisée en ce que** la barre de torsion (4) peut être montée sous précontrainte.

8. Porte additionnelle selon l'une quelconque des revendications 2 à 7, **caractérisée en ce que** sur chaque partie d'extrémité (19, 20) de la barre de torsion (4) sont réalisées par formage deux surfaces (21, 22, 23, 24) parallèles entre elles, lesquelles peuvent être enfichées dans des évidements (12), de forme complémentaire correspondante, des ferrures de réception (2, 3).

9. Porte additionnelle selon la revendication 8, **caractérisée en ce que** les surfaces (21, 22) parallèles de la première partie d'extrémité (19) de la barre de torsion (4) sont décalées par rapport aux surfaces (23, 24) de la deuxième partie d'extrémité (20) selon un angle de rotation déterminé par rapport à l'axe longitudinal.

10. Porte additionnelle selon la revendication 9, **caractérisée en ce que** l'angle de rotation est de l'ordre de 5° à 20°, de préférence 10°.

11. Porte additionnelle selon l'une quelconque des revendications 2 à 10, **caractérisée en ce que** la constante de ressort peut être réglée au moyen de la longueur de la barre de torsion (4) et/ou par le choix de la section.

12. Porte additionnelle selon l'une quelconque des revendications précédentes, **caractérisée en ce que** l'angle d'ouverture maximal de la porte additionnelle (1) est de l'ordre de 110° à 130°, en particulier 120°.

13. Porte additionnelle selon l'une quelconque des revendications 2 à 12, **caractérisée en ce que** la barre de torsion (4) est en acier.

14. Porte additionnelle selon l'une quelconque des revendications précédentes, **caractérisée en ce que** les ferrures de réception (2, 3) sont réalisées dans un alliage de métal léger.
